# EUROPÄISCHE PATENTSCHRIFT

(11) **EP 0 715 035 B1**
(45) Veröffentlichungstag und Bekanntmachung des Hinweises auf die Patenterteilung: **20.10.1999**
(21) Anmeldenummer: 95203297.7
(22) Anmeldetag: 01.12.1995
(51) Int. Cl.: E04D 13/12, E04D 1/30, E04D 13/10

(54) **Dachbedeckungselement mit Stützorgan**
Roofing element with a support
Elément de toiture à support

(30) Priorität: 02.12.1994 NL 9402030
(43) Veröffentlichungstag der Anmeldung: 05.06.1996
(73) Patentinhaber: UBBINK NEDERLAND B.V., NL-6984 AA Doesburg (NL)
(72) Erfinder: Verboom, Bastiaan Maarten, NL-6984 AA Doesburg (NL)
(74) Vertreter: De Hoop, Eric

(56) Entgegenhaltungen:
- DE-A- 2 524 788
- DE-A- 3 734 794
- DE-B- 2 841 682
- DE-U- 8 027 642
- DE-U- 8 900 716
- DE-U- 9 003 060
- DE-U- 9 115 937

## Beschreibung

Die Erfindung bezieht sich auf ein Dachbedeckungselement insbesondere ein Dachziegel oder eine Dachpfanne, mit einem Stützorgan wie eine Dachtritte oder ein Bügel für einen Laufrost, Schneefänger und dergleichen versehen.

Solche Dachbedeckungselemente sind bekannt und werden bis jetzt hauptsächlich in Deutschland und in der Schweiz gebraucht. Dachtritte und Laufroste werden gebraucht weil in den Gebieten viel geheizt wird und Schornsteine deshalb oft gefegt werden müssen; Schneefänger werden gebraucht aufgrund des dort ausgiebigen Schneefalls. Das bekannte Dachbedeckungselement besteht aus einem Dachziegel oder einer Dachpfanne worauf eine Dachtritte oder einen Bügel für einen Laufrost oder für einen Schneefänger befestigt ist. Auf dem Dach ist eine Anzahl übliche Dachziegel oder Dachpfannen mit Dachziegeln oder Dachpfannen mit einer Dachtritte und/oder mit Dachziegeln oder Dachpfannen mit einem Bügel für einen Laufrost, von welchen stets zwei in derselben horizontalen Ebene liegen müssen, ersetzt, so daß Schornsteinfeger, Dachdecker und andere Leute, die auf dem Dach arbeiten müssen, sicher arbeiten können. Auch kann eine Anzahl übliche Dachziegel oder Dachpfannen durch Dachziegel oder Dachpfannen mit einem Bügel für einen Schneefänger ersetzt werden, von welchen stets zwei in derselben horizontalen Ebene liegen müssen, um beispielsweise oberhalb einer Tür zu verhindern, daß Schnee nach unten rutscht.

Ein Nachteil dieses bekannten Dachbedeckungselements ist, daß die Dachtritte und/oder Laufroste fortwährend sichtbar sind, während sie in den meisten Fällen lediglich einige Male pro Jahr gebraucht werden. Auch die Schneefänger sind nur eine Anzahl Monate im Jahr nötig. Diese Stützorgane sehen nicht schön aus, und sicher bei hübschen, historischen Gebäuden, aber auch bei neuen Gebäuden, stören sie das ästhetische Erscheinungsbild des Gebäudes.

Aus dem deutschen Gebrauchsmuster DE-U-91.15937 ist ein Dachbedeckungselement bekannt, das von einem Laufrost versehen ist, welcher Laufrost in seinem Ruhestand innerhalb des Dachbedeckungselements aufgenommen ist und in seinem Arbeitsstand außerhalb des Dachbedeckungselements herausragt. Um den Laufrost in seinen Arbeitsstand festzusetzen, sind zwei Bügel versehen, die ständig außerhalb des Dachbedeckungselements herausragen. Diese Bügel sind immer sichtbar, und auch der Laufrost ist in seinem Ruhestand noch immer sichtbar. Der Nachteil der bekannten, festen Dachtritte und Laufroste ist deshalb nicht völlig gelöst.

Es ist ein Ziel der Erfindung, ein Dachbedeckungselement mit Stützorgan zu verschaffen, das hierin Verbesserung anbringt ohne an der durch das Stützorgan gebotene Bequemlichkeit Abbruch zu tun.

Dieses Ziel wird gemäß der Erfindung mit einem Dachbedeckungselement gemäß Anspruch 1 erreicht.

Hiermit wird erreicht, daß das Stützorgan in der Form einer Dachtritte oder eines Bügels für einen Laufrost nur dann in seiner, außerhalb des Dachbedeckungselements hervorragenden Betriebsstellung aufgestellt werden braucht, wenn auf dem Dach gearbeitet werden muß, wobei auf zwei in der horizontalen Fläche auf Abstand voneinander aufgestellten Bügel einen Laufrost lösbar befestigt werden kann. Nach Beendigung der Arbeiten kann das Stützorgan wieder innerhalb des Profils des Dachbedeckungselement aufgestellt werden, so daß die Dachtritte oder die Bügel mit dem Laufrost das Erscheinungsbild des Gebäudes nicht stören. Bei einem Schneefänger ist dieser lösbar an den Bügel dafür zu befestigen, so daß die Bügel innerhalb des Profils ihrer Dachbedeckungselemente aufgestellt werden können und der Schneefänger das Erscheinungsbild des Gebäudes nicht den ganzen Sommer stören braucht. Das Stützorgan ist in der Ruhelage mit einer Abdeckplatte, die dem Profil des Dachbedeckungselements angepaßt ist, abdeckbar, damit das Stützorgan in seiner Ruhelage nicht nur nicht hervorragt, sondern auch abgedeckt sein kann und es von einem Abstand kaum auffallen wird, daß ein Dach mit Dachbedeckungselementen mit einem Stützorgan versehen ist. Dabei wird die Abdeckplatte vorzugsweise dieselbe Farbe haben wie das Dachbedeckungselement.

Gemäß einer vorteilhaften Ausführung ist die Abdeckplatte an der Oberseite des Stützorgans in Ruhelage befestigt, so daß der Gebraucher die Abdeckplatte nicht einstecken braucht und sie nicht verloren gehen kann, und die Abdeckplatte in der Betriebsstellung des Stützorgans auch nicht im Wege ist.

Gemäß einer anderen vorteilhaften Ausführung ist die Abdeckplatte verdrehbar mit dem Dachbedeckungselement verbunden, so daß der Gebraucher die Abdeckplatte nicht aufbewahren braucht und sie nicht verloren gehen kann.

Es ist natürlich möglich zwischen der Abdeckplatte und dem Dachbedeckungselement Platz zu lassen, so daß dort eine Hand dazwischen gesteckt werden kann und die Abdeckplatte nach oben gezogen werden kann, aber die Abdeckplatte ist vorzugsweise durch das örtliche Ausüben einer Druckkraft zumindest zum Teil über das Profil des Dachbedeckungselements heraus kippbar, so daß die Abdeckplatte knapp auf dem Dachbedeckungselement anschließen kann und einfach nach oben zu kippen ist.

Damit Regenwasser und geschmolzener Schnee unter dem Ziegeldach nicht eindringen, ist das Dachbedeckungselement vorzugsweise mit Mitteln versehen um Regenwasser was an der Stelle des Stützorgans in das Dachbedeckungselement eindringt aufzufangen und abzuführen.

Gemäß einer vorteilhaften Ausführungsform haben die Mittel für das Regenwasser einen Behälter mit einem Unterrand um das Regenwasser längs abzuführen, wobei das Stützelement in Ruhelage in dem Behälter aufgenommen ist, so daß alles Regenwasser direkt aufgefangen und abgeführt wird und die Dachtritte einen Abstellraum für das in der Ruhelage befindliche Stützorgan hat.

Auf vorteilhafte Weise ist das Dachbedeckungselement mit Hakenmitteln versehen um das Dachbedeckungselement um einer Ziegellatte auf dem Dach festzuhaken, damit das Dachbedeckungselement keine einzige Möglichkeit hat aus der Dachfläche zu kippen, wenn auf dem Stützorgan abgesetzt wird oder daran gezogen wird.

Gemäß einer vorteilhaften Ausführungsform ist das Dachbedeckungselement mit lippenförmigen Befestigungsmitteln versehen um das Dachbedeckungselement an einer Ziegel latte auf dem Dach zu befestigen, damit das Dachbedeckungselement beispielsweise mit einer Schraube an der Ziegellatte festgesetzt werden kann und deshalb nicht mehr aus der Dachfläche kippen kann.

Wenn das Stützorgan eine Dachtritte ist, ist es vorteilhaft wenn die Dachtritte in einer Betriebsstellung aufstellbar ist, in welcher ihre Trittfläche im wesentlichen horizontal ist, damit die Trittfläche eine gute und sichere Unterstützung für den Gebraucher bietet.

Gemäß einer vorteilhaften Ausführung ist die Dachtritte mit einem Handgriff versehen, die auf der Trittfläche angebracht ist, damit der Gebraucher die Dachtritte einfach in seinen verschiedenen Positionen aufstellen kann.

Hierbei ist es vorteilhaft, wenn entlang dem Vorrand der Trittfläche, wenn sich diese in der Betriebsstellung befindet, eine Öffnung für das Verschaffen des Handgriffs angebracht ist, damit der Gebraucher beim Besteigen des Daches auch für seine Hände einen Halt hat.

Um unerwünschte seitwärtige Verlegungen des Fußes des Gebrauchers auf der Trittfläche zu vermeiden, ist bei einer vorteilhaften Ausführungsform die Trittfläche mit in der Betriebsstellung nach oben reichenden, seitwärtigen Einschlußrändern versehen.

Es ist ebenfalls vorteilhaft, wenn die Trittfläche mit Anti-ausrutschmittel versehen ist, so daß Ausrutschen vermieden wird.

Wenn das Stützorgan einen Bügel für einen Laufrost, Schneefänger und dergleichen ist, ist es vorteilhaft, daß das Stützorgan in einer Betriebsstellung aufstellbar ist, wobei ein Befestigungselement dessen für den Laufrost, den Schneefänger und dergleichen im wesentlichen horizontal verläuft, damit ein auf zwei in derselben horizontalen Ebene liegenden Bügel aufzustellender Laufrost eine gute und sichere Unterstützung für den Gebraucher bietet. Dieselbe Dachbedeckungselemente mit einem Bügel können auch für das Aufstellen eines Schneefängers gebraucht werden, die dazu zwei in einem Winkel aufgestellten Befestigungsfüße für die Befestigung an den Bügeln haben sollen, damit der Schneefänger zum Beispiel senkrecht auf dem Dach oder in einer vertikalen Fläche stehen wird.

Auf vorteilhafte Weise hat das Stützorgan Verriegelungsmittel um die Trittfläche oder das Befestigungsorgan in seiner Betriebsstellung zu verriegeln, damit die Dachtritte oder der Laufrost beim Betreten durch den Gebraucher mit Sicherheit in seiner Betriebsstellung bleibt, und der Schneefänger bei allen Witterungsverhältnissen mit Sicherheit in der erwünschten Stellung stehen bleibt.

Gemäß einer vorteilhaften Ausführungsform enthalten die Verriegelungsmittel Stifte, die seitlich außerhalb der Trittfläche herausragen und die in der Betriebsstellung auf Stützmittel, vorzugsweise Stützplatten, ruhen, was eine einfache und gediegene Ausführung der Verriegelungsmittel bietet.

Auf vorteilhafte Weise enthalten die Verriegelungsmittel erste und zweite Hakenmittel, wobei die ersten Hakenmittel als Stiftmittel an der in der Betriebsstellung Rückseite der Trittfläche oder des Befestigungselements angebracht sind, die in der Betriebsstellung in die zweiten Hakenmittel, die als Haken an dem Dachbedeckungselement befestigt sind, einhaken, damit die Dachtritte oder der Laufrost nicht versehentlich durch beispielsweise das Hängenbleiben des Fußes des Gebrauchers aus seiner Betriebsstellung gerät.

Bei den Ausführungsformen von Dachtritten oder Bügeln mit Verriegelungsmitteln ist es vorteilhaft, wenn die Dachtritte oder der Bügel ein Gelenk enthält, das sich bei dem in der Betriebsstellung hinteren Teil der Trittfläche oder des Befestigungselements befindet, um die Trittfläche oder das Befestigungselement von seiner Betriebsstellung zu seiner eingeklappten Lage und vice versa zu verdrehen, damit der Gebraucher die Dachtritte oder der Bügel einfach in die verschiedenen Stellungen aufstellen kann.

Vorzugsweise sind die Verriegelungsmittel in Form von Stiften auf verschiedenen Stellen an der Trittfläche oder dem Befestigungselement befestigbar, zum Einstellen der Trittfläche oder des Befestigungselements hinsichtlich des Dachbedeckungselements zum im wesentlichen horizontal Aufstellen der Trittfläche oder des Befestigungselements auf Dächer mit verschiedenen Neigungswinkeln. Hierdurch ist es besonders einfach um die Stifte bei der aus seiner Betriebsstellung hochgehobenen Trittfläche oder Befestigungselement auf eine andere Stelle anzubringen, damit die Dachtritte oder der Bügel schnell an der Neigung des Daches auf welchem es gebraucht wird, anzupassen ist.

In dem Fall, daß das Stützorgan einen Bügel für einen Schneefänger und dergleichen ist, ist gemäß einer anderen vorteilhaften Ausführung das Stützorgan in einer Betriebsstellung aufstellbar, wobei ein Befestigungselement davon für den Schneefänger und dergleichen im wesentlichen senkrecht auf dem Dachbedeckungselement steht, so daß der Schneefänger keine Befestigungsfüße haben braucht, sondern direkt an dem Befestigungselement der Bügel befestigt werden kann.

Nach einer weiteren bevorzugten Ausführungsform hiervon enthält der Bügel Verriegelungsmittel um das Befestigungselement in seiner Betriebstellung zu verriegeln, damit der Schneefänger in seiner Betriebsstellung bleibt.

Die Erfindung wird nun näher anhand der Ausführungsbeispiele erläutert werden, wie sie in der begleitenden Zeichnung wiedergegeben sind.

Figur 1 zeigt in der Perspektive eine Ausführungsform eines Dachbedeckungselements nach der Erfindung, mit einer Dachtritte in Ruhelage und einem Deckel in zerlegter Anordnung.

Figur 2 ist ein Querschnitt nach der Linie II-II von Figur 1, mit der Dachtritte in einigermaßen herausgenommenem Zustand mit Strichpunktlinien wiedergegeben.

Figur 3 zeigt einen Querschnitt des Dachbedeckungselements wie in Figur 2 wiedergegeben wurde, aber dann mit der Dachtritte in der Betriebsstellung.

Figur 4 zeigt schematisch eine andere Ausführungsform des Dachbedeckungselements gemäß der Erfindung, wobei ein Laufrost an zwei Bügeln von zwei von diesen Dachbedeckungselementen befestigt ist.

Figur 5 zeigt ein Dachbedeckungselement wie in Figur 4, woran ein Ende eines Schneefängers befestigt ist.

Figur 6 zeigt schematisch noch eine andere Ausführungsform des Dachbedeckungselements gemäß der Erfindung, woran ein Ende eines Schneefängers befestigt ist.

In Figur 1 ist eine Ausführungform eines Dachbedeckungselements mit einer einklappbaren Dachtritte mit der allgemeinen Verweisziffer 1 angegeben.

Das Dachbedeckungselement 1 enthält in dem Ausführungsbeispiel ein Dachziegel oder eine Dachpfanne 2 mit einer üblichen Form, in welchem eine Öffnung für einen Behälter 4 angebracht ist. In dem Behälter 4 ist in seiner Ruhelage die Dachtritte angebracht, wovon die Trittfläche mit Verweisziffer 5 angegeben ist. In der Ruhelage der Dachtritte ist der Behälter 4 mit einem Deckel 3, die an der Form des Dachziegels oder der Dachpfanne 2 angepaßt ist, abzuschließen, um bei der Aufstellung des Dachbedeckungselements 1 auf dem Dach eines Gebäudes einen so wenig wie möglich störenden visuellen Effekt zu geben.

Figur 2 zeigt einen Querschnitt des Dachbedeckungselements 1, wobei die Trittfläche 5 sich in seiner Ruhelage befindet. In dieser Lage ist der Deckel 3 nicht wiedergegeben, sondern der Deckel 3 ist an der Oberseite der Trittfläche 5 in Ruhelage befestigt. In der etwas herausgenommenen Lage der Trittfläche 5 ist der Deckel 3 mit unterbrochenen Linien angedeutet. Die Trittfläche 5 und der Rest des Mechanismus der Dachtritte befinden sich in der Ruhelage innerhalb des Profils des Dachziegels oder der Dachpfanne. Wie auch in Figur 3, die das Dachbedeckungselement und die Dachtritte mit seiner Trittfläche in seiner Betriebsstellung zeigt, zu sehen ist, hat die Trittfläche 5 entlang seinen Seitenrändern in der Betriebsstellung nach oben reichende Einschlußränder 6, durch welche nach draußen ragende Stifte 9 befestigt sind (siehe auch Figur 1). An einem Ende ist die Trittfläche 5 mittels der Schutzränder 6 über ein Gelenk 11 mit Stützplatten 14 verbunden. Die Stütz- platten sind ihrerseits mittels Stifte 15 mit Seitenplatten 16 gelenkig verbunden. Noch weiter bei dem Ende der Trittfläche 5, in der Nähe des Gelenks 11, ist eine Stange 12 parallel mit dem Rand der Trittfläche 5 angebracht, die in der Betriebsstellung der Trittfläche 5 zusammen mit dem Gelenk 11 in Hakenöffnungen 13 in den Seitenplatten 16 einhaken muß. Zur Verdeutlichung wird bemerkt, daß die Dachtritte hinsichtlich seiner Längsachse im wesentlichen symmetrisch ist.

In Figur 3 ist zu sehen, daß in der Betriebsstellung der Trittfläche 5 die Stifte 9 an den Einschlußrändern 6 in einer Aussparung 18 in dem dann gegenüberliegenden Rand der Stützplatten 14 ruhen, und daß der Deckel 3 sich an der Unterseite der Trittfläche 5 befindet, so daß es nicht im Wege ist. Gleichzeitig ist zu sehen, daß das Gelenk 11 und die Stange 12 in den Hakenöffnungen 13 der Seitenplatten 16 einhaken. Die Trittfläche 5 ist hierdurch in den Seitenplatten 16 verriegelt.

Die Trittfläche 5 ist hinter ihrer Vorrand 8 mit einer Öffnung 7 versehen um so einen Handgriff in der Trittfläche 5 zu verschaffen. Die Trittfläche sollte mindestens 130 mm lang und breit sein.

Die Seitenplatten 16 sind an ihrer Unterseite durch eine Verbindungsplatte 22 verbunden, die durch eine oder mehrere Verbindungsmittel wie Schrauben 17 am Boden des Behälters 4 befestigt ist. Der Behälter 4 hat einen Unterrand 21 um Regenwasser durch Überlaufen entlang oder hinüber abzuführen. Auch ist es möglich, daß bei der linken oder rechten Seite des Behälters Abflußrinnen (nicht wiedergegeben) angebracht sind um das Regenwasser abzuführen. Bei dem Oberrand des Behälters sind Haken 19 angebracht, die um eine Ziegellatte haken können. Zugleich ist eine Lippe 20 mit einer Öffnung versehen um das Dachbedeckungselement beispielsweise mit einem Schrauben an der Ziegellatte festzusetzen.

In Figur 2 ist deutlich zu sehen, daß der Rand der Stützplatte 14 mit einer Anzahl Aussparungen 18 versehen ist. Ebenso ist der Einschlußrand 6 der Trittfläche 5 mit einer Anzahl Öffnungen 10 versehen, siehe Figur 3, wobei der Stift 9 durch eine davon hindurchsteckt. In dem der Stift 9 durch eine der anderen Öffnungen 10 in den Einschlußrand 6 gesteckt wird, wird der Stift 9 in eine andere Aussparung 18 in dem Seitenrand der Stützplatte 14 zu ruhen kommen. Hierdurch wird die Trittfläche 5 in einem anderen Winkel hinsichtlich des Dachbedeckungselements laufen, so daß diese gleiche Ausführungsform des Dachbedeckungselements auf einem Dach mit einem anderen Neigungswinkel benutzt werden kann und die Trittfläche 5 dabei im wesentlichen horizontal verläuft. Durch eine richtige Wahl des Abstandes zwischen den Löchern 10 ist es für Dächer mit einer Neigung zwischen 30° und 55° immer möglich ein Loch für den Stift 9 zu wählen, wobei die Trittfläche 5 sich nicht mehr wie höchstens 3° hinsichtlich der Horizontale neigt.

Anhand der Figuren 2 und 3 wird der Gebrauch der Dachtritte erläutert werden. Ausgehend von der vollständig eingeklappten Zustand der Dachtritte 5 kann der Gebraucher die Trittfläche 5 zu sich hin kippen in Richtung des Pfeils A, wobei die Trittfläche 5 um das Gelenk 11 dreht. Danach ist es möglich die Trittfläche 5 nach oben zu bewegen, wobei die Stützplatten 14 um die Stifte 15 in Richtung des Pfeils B verdreht werden. Die Trittfläche 5 und die Stützplatten 14 befinden sich dann in einer Lage, wie sie mit den Strichpunktlinien in Figur 2 wiedergegeben wird. Dadurch, daß die Stützplatten 14 um die Stifte 15 weitergedreht werden, wird das Gelenk 11 und die Stange 12 in einer Position nahe den Hakenöffnungen 13 in die Seitenplatten 16 gebracht. Wenn die Trittfläche 5 nun in einer Lage senkrecht auf der Fläche des Dachziegels oder der Dachpfanne 2 gehalten wird, ist es möglich die Stange 12 und das Gelenk 11 in die Hakenöffnungen 13 zu bringen. Nachdem dies so weit wie möglich geschehen ist, ist es durch die Form der Hakenöffnungen 13 möglich, die Trittfläche 5 um das Gelenk 11 herum nach vorne zu drehen, bis die Stifte 9 der Einschlußränder 6 der Trittfläche 5 in einer Aussparung 18 in den Rändern der Stützplatten 14 ruhen.

Hierdurch ist die Trittfläche 5 in seiner Betriebsstellung verriegelt, wie in Figur 3 wiedergegeben. Aufgrund des Mechanismus mit Gelenk 11 und Stange 12 in den Hakenöffnungen 13 wird die Trittfläche 5 unter Einfluß der Schwerkraft mit Sicherheit in seiner Betriebsstellung gehalten werden.

Für das Zurückbringen der Trittfläche 5 in seine Ruhelage müssen die oben beschriebenen Handlungen in umgekehrter Reihenfolge ausgeführt werden.

Figur 4 zeigt zwei Dachbedeckungselemente 100, wobei ein Befestigungselement 105 die Stelle der Trittfläche 5 des Dachbedeckungselements 1 einnimmt. Diese Dachbedeckungselemente 100 sind in derselben horizontalen Ebene auf Abstand voneinander aufgestellt, und ein Laufrost 150 ist lösbar an ihren Befestigungselementen befestigt. Diese Befestigung kann durch Anhaken, Klemmen und/oder Aufschieben, oder in jeder anderen geeigneten Weise, geschehen. Abgesehen von dem Befestigungselement 105 kann das Dachbedeckungselement 100 dem Dachbedeckungselement 1 gleich sein.

Figur 5 zeigt dieselbe Art Dachbedeckungselement 100 als in Figur 4, woran in diesem Fall ein Ende eines Schneefängers 160 mit Hilfe eines Befestigungsfußes 161 befestigt ist, der an dem Befestigungselement 105 befestigt ist. Da der Schneefänger für längere Zeit auf dem Dach aufgestellt wird, kann der Befestigungsfuß 161 nun auch beispielsweise mit Bolzen und mit Muttern an dem Befestigungselement befestigt sein. In dem Beispiel von Figur 5 steht der Schneefänger 160 vertikal, weil er senkrecht auf dem Befestigungsfuß 161 steht, und dieser an dem horizontal laufenden Befestigungselement 105 befestigt ist. Der Schneefänger kann allerdings auch in einem anderen Winkel auf dem Befestigungsfuß 161 stehen. Selbstverständlich hat das andere Ende des Schneefängers auch einen Befestigungsfuß, der an dem Befestigungselement eines anderen Dachbedeckungselementes 100 befestigt ist.

Figur 6 zeigt ein Dachbedeckungselement 200, wobei das Befestigungselement 205 in seiner Betriebsstellung nicht horizontal verläuft, sondern senkrecht auf das Dachbedeckungselement 200 steht. Ein Schneefänger braucht dann keine Befestigungsfüße zu haben, kann aber direkt an dem Befestigungselement 205 befestigt sein, beispielsweise durch Aufschieben oder mit Bolzen oder Muttern.

Gemäß einer besonderen Ausführungsform kann anstelle des Dachbedeckungselements 200 auch das Dachbedeckungselement 100 gebraucht werde, wenn Verriegelungsmittel vorhanden sind um das Befestigungselement 105 in der Lage zu verriegeln, wobei das Befestigungselement 105 senkrecht auf dem Dachbedeckungselement 100 steht. Diese Verriegelungsmittel können beispielsweise aus zusätzlichen Verriegelungsmitteln in den Seitenplatten 16 bestehen.

Bei allen dieser Ausführungen des Dachbedeckungselements 100 kann dieses dem Dachbedeckungselement 1 gleich sein, wobei die Trittfläche 5 lauter von zusätzlichen Befestigungselementen für den Laufrost oder für den Schneefänger versehen ist.

Es ist ebenfalls möglich, das Dachbedeckungselement 200 ohne Schneefänger zu gebrauchen, in dem eine oder mehrere Dachbedeckungselemente 200 nebeneinander aufgestellt werden, so daß die Befestigungselemente 205 selbst den Schnee zurückhalten.

In den Figuren 4, 5 und 6 ist der Deckel 3 nicht wiedergegeben. Bei Dachbedeckungselementen 100 der Figuren 5 und 6 ist sie an der Unterseite der Befestigungselemente 105 festgemacht; bei Figur 6 ist der Deckel an der nach unten gerichteten Seite des Befestigungselements 205 festgemacht. Nach dem Lösen des Laufrosts 150 oder des Schneefängers 160, 260 ist das Befestigungselement 105, 205 in seiner Ruhelage in dem Dachbedeckungselement 100, 200 einzuklappen, wobei der Deckel das Element bedeckt, genau wie bei dem Dachbedeckungselement 1.

## Patentansprüche

1. Dachbedeckungselement (1), insbesondere ein Dachziegel oder eine Dachpfanne (2), mit einem Stützorgan wie eine Dachtritte (5) oder ein Bügel (105) für einen Laufrost (150), Schneefänger (160, 260) und dergleichen versehen, wobei das Stützorgan in einer Betriebsstellung aufstellbar ist, in welcher das Stützorgan außerhalb des Profils des Dachbedeckungselements (1) herausragt, und in einer Ruhelage aufstellbar ist, in welcher das Stützorgan innerhalb des Profils des Dackbedeckungselements aufgenommen ist, **dadurch gekennzeichnet,** daß das Stützorgan in der Ruhelage mit einer Abdeckplatte (3), die dem Profil des Dachbedeckungselements (1) angepasst ist, abdeckbar ist.

2. Dachbedeckungselement nach Anspruch 1, **dadurch gekennzeichnet,** daß die Abdeckplatte (3) an der Oberseite des Stützorgans in Ruhelage befestigt ist oder mit dem Dachbedeckungselement verdrehbar verbunden ist.

3. Dachbedeckungselement nach Anspruch 2, **dadurch gekennzeichnet,** daß durch das örtliche Ausüben einer Druckkraft die Abdeckplatte (3) zumindest zum Teil über das Profil des Dachbedeckungselements (1) heraus kippbar ist.

4. Dachbedeckungselement nach einem der vorhergehenden Ansprüche, **dadurch gekennzeichnet,** daß das Stützorgan Befestigungsmittel (11, 14, 15, 16, 17) hat um das Stützorgan an dem Dachbedeckungselement (1) festzumachen.

5. Dachbedeckungselement nach einem der vorhergehenden Ansprüche, **dadurch gekennzeichnet,** daß das Dachbedeckungselement (1) mit Mitteln versehen ist um Regenwasser was an der Stelle des Stützorgans in das Dachbedeckungselement eindringt aufzufangen und abzuführen, wobei vorzugsweise die Mittel für das Regenwasser einen Behälter (4) haben, mit einem Unterrand (21) um das Regenwasser längs abzuführen, wobei das Stützorgan in Ruhelage in dem Behälter (4) aufgenommen ist.

6. Dachbedeckungselement nach einem der vorhergehenden Ansprüche, **dadurch gekennzeichnet,** daß das Dachbedeckungselement mit Hakenmitteln (19) versehen ist um das Dachbedeckungselement um eine Ziegellatte auf dem Dach festzuhaken und/oder mit lippenförmigen Befestigungsmittel (20) versehen ist um das Dachbedeckungselement an einer Ziegellatte auf dem Dach zu befestigen.

7. Dachbedeckungselement nach einem der Ansprüche 1 bis 6, wobei das Stützorgan eine Dachtritte (5) ist, **dadurch gekennzeichnet,** daß die Dachtritte (5) in einer Betriebsstellung aufstellbar ist, in welcher ihre Trittfläche (5) im wesentlichen horizontal ist, wobei vorzugsweise die Dachtritte mit einem Handgriff versehen ist, die in der Trittfläche angebracht ist, wobei vorzugsweise in der Betriebsstellung an dem Vorrand (8) der Trittfläche entlang eine Öffnung (7) für das Verschaffen des Handgriffs angebracht ist.

8. Dachbedeckungselement nach Anspruch 7, **dadurch gekennzeichnet,** daß die Trittfläche (5) mit in der Betriebsstellung nach oben reichenden, seitwärtigen Einschlußrändern (6) versehen ist, und vorzugsweise mit Anti-ausrutschmitteln.

9. Dachbedeckungselement nach einem der Ansprüche 1 bis 6, wobei das Stützorgan einen Bügel (105) für einen Laufrost (150), Schneefänger (160, 260) und dergleichen ist, **dadurch gekennzeichnet,** daß das Stützorgan in einer Betriebsstellung aufstellbar ist, wobei ein Befestigungselement (105, 161) dessen für den Laufrost, den Schneefänger und dergleichen im wesentlichen horizontal verläuft.

10. Dachbedeckungselement nach einem der Ansprüche 7, 8 oder 9, **dadurch gekennzeichnet,** daß das Stützorgan Verriegelungsmittel (9, 12, 13, 14) hat um die Trittfläche (5) oder das Befestigungselement (105, 161) in seiner Betriebsstellung zu verriegeln.

11. Dachbedeckungselement nach Anspruch 10, **dadurch gekennzeichnet,** daß die Verriegelungsmittel Stifte (9) enthalten, die seitlich außerhalb der Trittfläche (5) oder dem Befestigungselement (105, 161) herausragen und die in der Betriebsstellung auf Stützmittel, vorzugsweise Stützplatten (14), ruhen, wobei vorzugsweise die Verriegelungsmittel erste und zweite Hakenmittel (12, 13) enthalten, wobei die ersten Hakenmittel als Stiftmittel (12) an der in der Betriebsstellung Rückseite der Trittfläche oder des Befestigungselements angebracht sind, die in der Betriebsstellung in die zweiten Hakenmittel, die als Haken (13) an dem Dachbedeckungselement befestigt sind, einhaken.

12. Dachbedeckungselement nach Anspruch 10 oder 11, **dadurch gekennzeichnet,** daß das Stützorgan ein Gelenk (11) enthält, das sich bei dem in der Betriebsstellung hinteren Teil der Trittfläche (5) oder des Befestigungselements befindet, um die Trittfläche oder das Befestigungselement von seiner Betriebsstellung zu seiner eingeklappten Lage und vice versa zu verdrehen.

13. Dachbedeckungselement nach einem der Ansprüche 11 oder 12, **dadurch gekennzeichnet,** daß die Verriegelungsmittel in Form von Stiften (9) auf verschiedenen Stellen an der Trittfläche (5) oder dem Befestigungselement befestigbar sind, zum Einstellen der Trittfläche oder des Befestigungselements hinsichtlich des Dachbedeckungselements (1) zum im wesentlichen horizontal Aufstellen der Trittfläche oder des Befestigungselements auf Dächer mit verschiedenen Neigungswinkeln, wobei vorzugsweise die Stifte derart befestigt sind, daß die Trittfläche oder das Befestigungselement auf Dächer mit einem Neigungswinkel zwischen 30° und 55° im wesentlichen horizontal aufstellbar ist.

14. Dachbedeckungselement nach Anspruch 13, **dadurch gekennzeichnet,** daß die Stifte (9) derart befestigbar sind, daß die Trittfläche (5) oder das Befestigungselement (105, 161) schrittweise einstellbar ist, wobei die Trittfläche oder das Befestigungselement immer so einzustellen ist, daß sie/es maximal 3° dem Horizontalen gegenüber neigt.

15. Dachbedeckungselement nach einem der Ansprüche 1 bis 6, wobei das Stützorgan einen Bügel (105) für einen Schneefänger (160, 260) und dergleichen ist, **dadurch gekennzeichnet,** daß das Stützorgan in einer Betriebsstellung aufstellbar ist, wobei ein Befestigungselement (205) davon für den Schneefänger und dergleichen im wesentlichen senkrecht auf dem Dachbedeckungselement steht, wobei vorzugsweise der Bügel Verriegelungsmittel enthält um das Befestigungselement (205) in seiner Betriebsstellung zu verriegeln.

## Claims

1. Roofing element (1), in particular a roof tile or a plain tile (2), provided with a support, such as a roof tread (5) or a bracket (105) for a walk-on grid (150), snow fences (160, 260) and similar, whereby the support can be placed in a working position in which the support protrudes beyond the profile of the roofing element (1), and can be placed in a rest position in which the support is taken up within the profile of the roofing element, characterized in that in rest position, the support can be covered with a cover plate (3) which is adapted to the profile of the roofing element (1).

2. Roofing element according to claim 1, characterized in that in rest position, the cover plate (3) is attached to the upper side of the support or is connected turnably to the roofing element.

3. Roofing element according to claim 2, characterized in that, by locally exerting a pressure force, the cover plate (3) can be tilted at least partially beyond the profile of the roofing element (1).

4. Roofing element according to any of the preceding claims, characterized in that the support comprises attachment means (11, 14, 15, 16, 17) for attaching the support to the roofing element (1).

5. Roofing element according to any of the preceding claims, characterized in that the roofing element (1) is provided with means for collecting and discharging rain water penetrating into the roofing element at the location of the support, whereby preferably the means for the rain water comprise a receptacle (4), with a lower edge (21) for draining the rain water in longitudinal direction, whereby the support in rest position is taken up in the receptacle (4).

6. Roofing element according to any of the preceding claims, characterized in that the roofing element is provided with hook means (19) for engaging the roofing element around a tile lath on the roof and/or is provided with lip-shaped attachment means (20) for attaching the roofing element to a tile lath on the roof.

7. Roofing element according to any of the claims 1 to 6, whereby the support is a roof tread (5), characterized in that the roof tread (5) can be placed in a working position in which its tread surface (5) principally is horizontal, whereby the roof tread preferably is provided with a handle provided in the tread surface, whereby preferably in the working position, along the front edge (8) of the tread surface, an opening (7) for providing the handle is applied.

8. Roofing element according to claim 7, characterized in that the tread surface (5) is provided with lateral bordering edges (6) extending upward in the working position, and preferably with anti-slip means.

9. Roofing element according to any of the claims 1 to 6, whereby the support is a bracket (105) for a walk-on grid (150), snow fence (160, 260) and similar, characterized in that the support can be placed in a working position, whereby an attachment element (105, 161) thereof for the walk-on grid, the snow fence and such extends substantially horizontal.

10. Roofing element according to any of the claims 7, 8 or 9, characterized in that the support comprises locking means (9, 12, 13, 14) for locking the tread surface (5) or the attachment element (105, 161) in its working position.

11. Roofing element according to claim 10, characterized in that the locking means comprise pins (9) which protrude laterally outside of the tread surface (5) or the attachment element (105, 161) and which, in working position, rest upon supports, preferably support plates (14), whereby preferably the locking means comprise first and second hook means (12, 13), whereby the first hook means are provided in the form of pin means (12) at the, in working position, rear side of the tread or the attachment element, which, in working position, hook into the second hook means which, as hooks (13), are attached to the roofing element.

12. Roofing element according to claim 10 or 11, characterized in that the support comprises a joint (11) which is situated at the, in working position, rear portion of the tread surface (5) or of the attachment element in order to rotate the tread or the attachment element from its working position into its folded position and vice versa.

13. Roofing element according to any of the claims 11 or 12, characterized in that the locking means, in the form of pins (9), can be attached on different locations at the tread surface (5) or the attachment element, for adjusting the tread or the attachment element in respect to the roofing element (1) for placing the tread or the attachment element substantially horizontal on roofs with different inclination angles, whereby preferably the pins are mounted in such a manner that the tread or the attachment element can be placed substantially horizontal on roofs with an inclination angle between 30° and 55°.

14. Roofing element according to claim 13, characterized in that the pins (9) can be attached in such a manner that the tread surface (5) or the attachment element (105, 161) are step by step adjustable, whereby the tread or the attachment element always must be adjusted in such a manner that it is inclined maximum 3° in respect to the horizontal.

15. Roofing element according to any of the claims 1 to 6, whereby the support is a bracket (105) for a snow fence (160, 260) and such, characterized in that the support can be placed in a working position, whereby an attachment element (205) thereof for the snow fence and such extends substantially perpendicular on the roofing element, whereby preferably the bracket comprises locking elements for locking the attachment element (205) in its working position.

## Revendications

1. Elément de toiture (1), en particulier une tuile plate ou une tuile (2), pourvu d'un support comme une marche de toit (5) ou une pièce recourbée en arc (105) pour une grille mobile (150), un garde-neige (160, 260) et analogues, le support étant installable dans une position de fonctionnement dans laquelle le support fait saillie hors du profil de l'élément de toiture (1) et étant installable dans une position de repos, dans laquelle le support est repris à l'intérieur du profil de l'élément de toiture, caractérisé en ce que le support est recouvrable en position de repos avec une plaque de recouvrement (3) qui est adaptée au profil de l'élément de toiture (1).

2. Elément de toiture selon la revendication 1, caractérisé en ce que la plaque de recouvrement (3) est fixée à la face supérieure du support en position de repos ou est reliée de manière pivotante à l'élément de toiture.

3. Elément de toiture selon la revendication 2, caractérisé en ce que, par l'exercice local d'une pression, la plaque de recouvrement (3) est au moins partiellement basculante par dessus le profil de l'élément de toiture (1).

4. Elément de toiture selon l'une quelconque des revendications précédentes, caractérisé en ce que le support a des moyens de fixation (11, 14, 15, 16, 17) pour fixer le support à l'élément de toiture (1).

5. Elément de toiture selon l'une quelconque des revendications précédentes, caractérisé en ce que l'élément de toiture (1) est pourvu de moyens pour saisir et guider l'eau de pluie qui pénètre à l'endroit du support dans l'élément de toiture, ces moyens pour l'eau de pluie ayant de préférence un récipient (4) avec un bord inférieur (21) pour évacuer l'eau de pluie, le support étant repris dans le récipient (4) en position de repos.

6. Elément de toiture selon l'une quelconque des revendications précédentes, caractérisé en ce que l'élément de toiture est pourvu de moyens de crochet (19) afin d'accrocher l'élément de toiture à une latte de tuile sur le toit et/ou est pourvu de moyens de fixation (20) en forme de lèvre afin de fixer l'élément de toiture à une latte de tuile sur le toit.

7. Elément de toiture selon l'une quelconque des revendications 1 à 6, dans lequel le support est une marche de toit (5), caractérisé en ce que la marche de toit (5) est installable dans une position de fonctionnement dans laquelle sa surface de marche (5) est principalement horizontale, la marche de toit étant de préférence pourvue d'une poignée qui est arrangée sur la surface de marche, de préférence, en position de fonctionnement, le long du bord avant (8) de la surface de marche, une ouverture (7) et pourvu pour pouvoir saisir la poignée.

8. Elément de toiture selon la revendication 7, caractérisé en ce que la surface de marche (5) est pourvue de bords d'inclusion latéraux faisant saillie vers le haut (6) en position de fonctionnement, et de préférence de moyens antidérapants.

9. Elément de toiture selon l'une quelconque des revendications 1 à 6, dans lequel le support est une pièce recourbée en arc (105) pour une grille mobile (150), un garde-neige (160, 260) et analogues, caractérisé en ce que le support est installable en position de fonctionnement, un élément de fixation (105, 161) longeant celui-ci principalement de manière horizontale pour la grille mobile, le garde-neige ou analogues.

10. Elément de toiture selon l'une quelconque des revendications 7, 8 ou 9, caractérisé en ce que le support a des éléments de verrouillage (9, 12, 13, 14) afin de verrouiller la surface de marche (5) ou l'élément de fixation (105, 161) dans sa position de fonctionnement.

11. Elément de toiture selon la revendication 10, caractérisé en ce que les moyens de verrouillage comprennent des chevilles (9) qui font saillie latéralement vers l'extérieur de la surface de marche (5) ou de l'élément de fixation (105, 161) et qui, en position de fonctionnement, s'appuient sur l'élément de support, de préférence sur les plaques de support (14), les moyens de verrouillage comprenant de préférence des premiers et deuxièmes moyens de crochet (12, 13), les premiers moyens de crochet étant disposés, en position de fonctionnement, à titre de moyens de cheville (12), sur la face arrière de la surface de marche ou de l'élément de fixation, qui accrochent en position de fonctionnement les deuxièmes moyens de crochet qui sont fixés à titre de crochets (13) à l'élément de toiture.

12. Elément de toiture selon la revendication 10 ou 11, caractérisé en ce que le support comprend une articulation (11) qui se trouve près de la partie arrière de la surface de marche (5) ou de l'élément de fixation en position de fonctionnement, afin de faire pivoter la surface de marche ou l'élément de fixation de sa position de fonctionnement vers une situation refermée et vice versa.

13. Elément de toiture selon l'une quelconque des revendications 11 ou 12, caractérisé en ce que les moyens de verrouillage en forme de cheville (9) sont fixables en différents endroits de la surface de marche (5) ou de l'élément de fixation, pour le réglage de la surface de marche ou de l'élément de fixation par rapport à l'élément de toiture (1) pour le montage essentiellement horizontal de la surface de marche ou de l'élément de fixation sur les toits avec différents angles d'inclinaison, les chevilles étant de préférence fixées de manière à ce que la surface de marche ou l'élément de fixation soit installable de manière essentiellement horizontale sur les toitures avec un angle d'inclinaison entre 30° et 55°.

14. Elément de toiture selon la revendication 13, caractérisé en ce que les chevilles (9) sont fixables de telle sorte que la surface de marche (5) ou l'élément de fixation (105, 161) sont réglables pas à pas, la surface de marche ou l'élément de fixation étant toujours à régler de manière à ce qu'il/elle soit incliné d'un maximum de 3° par rapport à l'horizontale.

15. Elément de toiture selon l'une quelconque des revendications 1 à 6, dans lequel le support est une pièce recourbée en arc (105) pour un garde-neige (160, 260) ou analogues, caractérisé en ce que le support est montable dans une position de fonctionnement, l'élément de fixation (205) de celui-ci pour le garde-neige ou analogues étant essentiellement vertical sur l'élément de toiture, la pièce recourbée en arc comprenant de préférence des moyens de verrouillage pour verrouiller l'élément de fixation (205) dans sa position de fonctionnement.
